# EUROPÄISCHE PATENTSCHRIFT

(11) **EP 0 362 481 B1**
(45) Veröffentlichungstag und Bekanntmachung des Hinweises auf die Patenterteilung: **16.03.1994**
(21) Anmeldenummer: 89111905.9
(22) Anmeldetag: 30.06.1989
(51) Int. Cl.: E21B 4/14, E21B 7/26

(54) **Rammbohrgerät**
Boring ram
Mouton de forage

(30) Priorität: 05.10.1988 DE 3833882
(43) Veröffentlichungstag der Anmeldung: 11.04.1990
(73) Patentinhaber: Schmidt, Paul, Dipl.-Ing., D-57368 Lennestadt (DE)
(72) Erfinder: Hesse, Alfons, Dipl.-Ing., D-5940 Lennestadt 11 (DE)
(74) Vertreter: König, Reimar, Dr.-Ing.

(56) Entgegenhaltungen:
- FR-A- 2 074 859
- GB-A- 2 147 035
- US-A- 3 708 023
- US-A- 3 756 328
- US-A- 3 763 939
- US-A- 3 865 200
- US-A- 3 995 702

## Beschreibung

Die Erfindung betrifft ein Rammbohrgerät mit einem in einem Gehäuse axial beweglichen, in seiner Bewegung durch ein mit einem Druckluftschlauch verbundenes, in einem im Gehäuse angeordneten elastischen Zwischenstück durch radiale Vorsprünge gehaltenes Steuerrohr gesteuerten Schlagkolben.

Ein Rammbohrgerät dieser Art ist durch die französische Patentschrift 2 074 859 bekanntgeworden. Das elastische Zwischenstück ist in einer äußeren Hülse mittels radialer Vorsprünge befestigt, und diese Hülse ist in das Gehäuse des Rammbohrgeräts eingeschraubt.

Ein weiteres, ähnliches Rammbohrgerät mit einem elastischen Zwischenstück ist durch die US-PS 3 995 702 bekanntgeworden. Das elastische Zwischenstück wirkt dort als Dämpfungsblock und nimmt beim Betrieb des Gerätes unvermeidliche Erschütterungen und Vibrationen auf; diese Einflüsse sollen weitestgehend von der Umsteuerung ferngehalten werden. Die Montage, d.h. der Ein- und Ausbau dieses Dämpfungsblockes setzt allerdings aufwendige Handhabungen voraus und bringt erhebliche Nachteile mit sich, denn der ringartige Dämpfungsblock wird zwischen einer auf das Steuerrohr aufgeschraubten Hülse und einem in das rückwärtige Ende des Gerätegehäuses eingeschraubten Endstück aufgenommen und in seiner Einbaulage gesichert. Somit müssen sowohl der Dämpfungsblock als auch das Endstück und die Hülse mit Gewinde versehen werden, was einen zusätzlichen Fertigungsaufwand voraussetzt. Abgesehen davon bereitet die Verschraubung insbesondere beim Lösen, nachdem das Gerät eine Zeit im Betrieb war, erhebliche Schwierigkeiten, die nicht zuletzt auf die widrigen, Verschmutzungen begünstigenden Einflüsse beim Herstellen von Bohrungen im Erdreich zurückzuführen sind, und bei den großen, bis 450 mm Durchmesser reichenden Geräten noch zunehmen. Damit sich die Verschraubung aufgrund der Vibrationen nicht lockert bzw. löst, werden die Schraubteile in der Regel mit einem empfindlichen Feingewinde versehen und außerdem häufig noch zusätzlich miteinander verklebt. Beim Ausbau des Blockes muß diese Verklebung dann durch Erwärmen zumindest der Gewindeabschnitte der Schraubteile gelöst werden, so daß hitzebedingte Beschädigungen des Dämpfungsblockes nicht auszuschließen sind.

Andere bekannte Rammbohrgeräte weisen ein in das hintere Ende des Gehäuses eingeschraubtes Steuerrohr auf. Das Steuerrohr ist entweder einstückig und besitzt ein Endstück mit Außengewinde, das axiale, konzentrisch zum Steuerrohr verlaufende Luftaustrittsöffnungen aufweist, oder aber das Endstück ist ein vom Steuerrohr getrenntes Teil, das auf das hintere Ende des Steuerrohrs aufgeschraubt ist und zusammen mit dem Steuerrohr in das Gehäuseende eingeschraubt wird. Damit sich das Endstück nicht vom Steuerrohr bzw. vom Gehäuse löst, werden auch bei diesen Geräten die Gewinde vor dem Einschrauben mit einem Metallkleber versehen. Zum Ausbau des Endstückes muß hierbei das Maschinengehäuse ebenfalls im Gewindebereich erwärmt und damit die Klebeverbindung zerstört werden. Anschließend läßt sich die Verschraubung mit Hilfe entsprechender Schraubschlüssel und gegebenenfalls zusätzlicher starker Hammerschläge lösen und herausschrauben. Diese Art der Verbindung des Steuerrohrs mit dem Gehäuse weist verschiedene Nachteile auf.

Das Steuerrohr muß mit Bezug auf das Maschinengehäuse und den Schlagkolben genau zentrisch in Achsrichtung verlaufend befestigt werden, um Undichtigkeiten zwischen dem Schlagkolben und dem Steuerrohr sowie ein Klemmen und übermäßige Abnutzung zwischen dem Steuerrohr und dem Schlagkolben zu vermeiden. Dies ist jedoch mit nicht zentrierenden Gewindeverbindungen nur schwierig zu erreichen. Des weiteren führt die beschriebene Demontage des Steuerrohrs häufig zu Beschädigungen des Zwischenstücks und des Gehäuses. Aufgrund der starren Verbindung zwischen dem Gehäuse, dem Zwischenstück und dem Steuerrohr werden die durch die schnellen Kolbenschläge hervorgerufenen Schwingungen und Stöße ungedämpft auf das Steuerrohr und die Verbindung mit dem Druckluftschlauch übertragen. Bei längerem Einsatz und schwierigen Einsatzbedingungen können Schwingungsbrüche auftreten, insbesondere im hinteren Bereich des Gehäuses des Rammbohrgerätes. Auch kann sich der Druckluftschlauch vom Steuerrohr lösen, so daß dieser im allgemeinen mittels einer Verpreßhülse unlösbar mit dem Steuerrohr verbunden sein muß.

Der Erfindung liegt die Aufgabe zugrunde, die vorgenannten Nachteile bekannter Rammbohrgeräte zu vermeiden und insbesondere den Ein- und Ausbau eines elastischen Zwischenstücks bzw. Federungsblockes zusammen mit der Steuerung des Rammbohrgerätes zu verbessern sowie außerdem Schläge und Schwingungen auch vom Druckluftschlauch fernzuhalten.

Diese Aufgabe wird erfindungsgemäß dadurch gelöst, daß das elastische Zwischenstück im Gehäuse durch einen vorderen, radialen, umlaufenden Gehäusevorsprung und durch einen hinteren, in eine Nut im Gehäuse greifenden Sicherungsring gehalten ist, so daß Gewinde zum Befestigen des Zwischenstücks am Gehäuse und am Steuerrohr nicht erforderlich sind. Das Zwischenstück läßt sich leicht montieren und braucht lediglich in das Gehäuse eingeschoben zu werden. Die Elastizität des Zwischenstücks reicht aus und gewährleistet, daß sich der Kopf des Steuerrohrs dem Schlagkolben anpaßt; ein genaues axiales Ausrichten des Steuerrohrs ist damit nicht mehr nötig. Zwischen dem Zwischenstück und dem Sicherungsring kann eine Druckplatte angeordnet sein.

Bei einem vorteilhaft mehrteiligen Sicherungsring empfiehlt es sich, die Druckplatte mit einer Sicherungskante zu versehen. Insbesondere beim Einbau eines mehrteiligen, d.h. aus zumindest zwei Ringsegmenten bestehenden Sicherungsringes verhindert die Sicherungskante, daß der Ring nach innen fällt. Der Sicherungsring kann von beliebigem Querschnitt, vorteilhaft jedoch rund sein.

Das Zwischenstück kann aus einem Elastomer-Ring mit axialen Luftaustrittsöffnungen bestehen; es läßt sich leicht über den umlaufenden Rastvorsprung auf das Steuerrohr aufschieben.

Da das Steuerrohr mit der Schlauchverbindung nicht mehr den starken Schlägen und Schwingungen des Gehäuses ausgesetzt ist und keine Gefahr des selbsttätigen Lösens mehr besteht, läßt sich der Druckluftschlauch vorteilhaft mittels einer Schraubkupplung am Steuerrohr befestigen. Insgesamt ergibt sich eine längere Lebensdauer des Rammbohrgerätes.

Die Erfindung wird nachstehend anhand von in der Zeichnung dargestellten Ausführungsbeispielen des näheren erläutert. In der Zeichnung zeigen:
- Fig. 1: im Längsschnitt eine Ausführung eines erfindungsgemäßen Rammbohrgerätes und
- Fig. 2: im Längsschnitt eine weitere Ausführung des erfindungsgemäßen Rammbohrgerätes.

Von dem Rammbohrgerät ist jeweils nur das rückwärtige Ende dargestellt. Es besteht aus einem Gehäuse 1, in dem sich ein Schlagkolben 2 hin- und herbewegt. Die Schlagkolbenbewegung wird mittels eines Steuerrohres 3 gesteuert, dem Druckluft über einen Druckluftschlauch 6 zugeführt wird. Das Steuerrohr 3 ist mittels eines Zwischenstücks 4 mit dem Gehäuse 1 verbunden. Das Zwischenstück 4 besteht aus einem elastischen Material, z.B. Gummi oder Polyurethan, und verhindert, daß die durch den Schlagkolben 2 auf das Gehäuse 1 übertragenen Schläge und Schwingungen ungedämpft auf das Steuerrohr 3 und den Druckluftschlauch 6 gelangen. Die durch eine Bohrung im Steuerrohr 3 zugeführte Druckluft entweicht nach den Arbeitshüben des Schlagkolbens 2 über axiale, konzentrisch zum Steuerrohr 3 verlaufende Luftaustrittsöffnungen 5 des Zwischenstücks 4 in die Atmosphäre. Der Druckluftschlauch 6 ist mit dem Steuerrohr 3 mittels einer Schraubkupplung 7 verbunden.

Das Zwischenstück 4 ist auf dem Steuerrohr 3 durch einen vorderen, radialen, umlaufenden Vorsprung 10 und einen hinteren, radialen, umlaufenden Vorsprung 11 in axialer Richtung festgelegt. Auf ähnliche Weise wird das Zwischenstück 4 im rückwärtigen Ende des Gehäuses 1 festgelegt. Das Gehäuse 1 weist nämlich analog einen vorderen, radialen, umlaufenden Vorsprung 12 auf.

Ein ausreichend elastisches, mit dem Gehäuse 1 und dem Steuerrohr 3 durch Einsetzen in die Rastvorsprünge verbundenes Zwischenstück 4 erlaubt es, das Zwischenstück 4 über das hintere Ende des Steuerrohrs 3 zu schieben, bis es zwischen den Vorsprüngen 10, 11 festgehalten wird.

Bei der in Fig. 1 dargestellten Ausführung weist das Zwischenstück 4 eine innere und eine äußere, beispielsweise durch Vulkanisieren befestigte Metallhülse 8, 9 auf. Diese Metallhülsen 8, 9 unterstützen den sicheren axialen Sitz des Zwischenstücks 4 gegenüber dem Gehäuse 1 und dem Steuerrohr 3. Um das Zwischenstück 4 leicht ein- und ausbauen zu können, befindet sich ein elastischer, nach dem Einschieben des Zwischenstücks 4 eingesetzter Sicherungsring 14 in einer Nut 15 des Gehäuses 1. Dieser Sicherungsring 14 läßt sich zum Demontieren des Steuerrohrs 3 mit dem Zwischenstück 4 wieder herausnehmen.

Im Ausführungsbeispiel gemäß Fig. 2 weist der Sicherungsring 16 einen runden Querschnitt auf, und zwischen dem Sicherungsring 16 und dem Zwischenstück 4 ist eine Druckplatte 17 angeordnet, die ein flächiges Anliegen am Zwischenstück 4 gewährleistet. Die Druckplatte 17 ist mit einer Sicherungskante versehen, die verhindert, daß der gegebenenfalls mehrteilige Sicherungsring 16 nach seiner Montage radial, d.h. nach innen zusammenfällt.

## Patentansprüche

1. Rammbohrgerät mit einem in einem Gehäuse (1) axial beweglichen, in seiner Bewegung durch ein mit einem Druckluftschlauch (6) verbundenes, in einem im Gehäuse (1) angeordneten elastischen Zwischenstück (4) durch radiale Vorsprünge gehaltenes Steuerrohr (3) gesteuerten Schlagkolben (2), dadurch gekennzeichnet, daß das Zwischenstück (4) im Gehäuse (1) durch einen vorderen, radialen, umlaufenden Gehäusevorsprung (12) und durch einen hinteren, in eine Nut (16) im Gehäuse (1) greifenden Sicherungsring (14, 16) gehalten ist.

2. Rammbohrgerät nach Anspruch 1, dadurch gekennzeichnet, daß der Sicherungsring (14, 16) aus elastischem Material besteht.

3. Rammbohrgerät nach Anspruch 1 oder 2, gekennzeichnet durch eine Druckplatte (17) zwischen dem Zwischenstück (4) und dem Sicherungsring (16).

4. Rammbohrgerät nach einem oder mehreren der Ansprüche 1 bis 3, gekennzeichnet durch einen mehrteiligen Sicherungsring (14, 16).

5. Rammbohrgerät nach einem oder mehreren der Ansprüche 1 bis 4, dadurch gekennzeichnet, daß die Druckplatte (17) mit einer Sicherungskante (18) versehen ist.

6. Rammbohrgerät nach einem oder mehreren der Ansprüche 1 bis 5, dadurch gekennzeichnet, daß das Zwischenstück (4) aus einem Elastomer-Ring mit axialen Luftaustrittsöffnungen (5) besteht.

7. Rammbohrgerät nach einem oder mehreren der Ansprüche 1 bis 6, dadurch gekennzeichnet, daß der Druckluftschlauch (6) mittels einer Schraubkupplung (7) am Steuerrohr (3) befestigt ist.

## Claims

1. A ram boring machine having a striking piston (2) that moves axially in a housing (1) and whose movements are controlled by a control pipe (3), connected to a compressed air hose (6), that is held by means of radial projections in an elastic intermediate piece (4) arranged in the housing (1), characterised in that the intermediate piece (4) is retained in the housing (1) by a front radial projection (12) running round the housing and by a rear securing ring (14, 16) engaging in a groove (16) in the housing (1).

2. A ram boring machine according to claim 1, characterised in that the securing ring (14, 16) consists of elastic material.

3. A ram boring machine according to claim 1 or claim 2, characterised by having a pressure plate (17) between the intermediate piece (4) and the securing ring (16).

4. A ram boring machine according to one or more of claims 1 to 3, characterised by having a multipart securing ring (14, 16).

5. A ram boring machine according to one or more of claims 1 to 4, characterised in that the pressure plate (17) is provided with a securing edge (18).

6. A ram boring machine according to one or more of claims 1 to 5, characterised in that the intermediate piece (4) comprises an elastomer ring with axial air outlet openings (5).

7. A ram boring machine according to one or more of claims 1 to 6, characterised in that the compressed air hose (6) is secured to the control pipe (3) by means of a screw coupling (7).

## Revendications

1. Mouton de forage comportant un piston percuteur (2) déplaçable axialement dans un carter (1) et commandé dans son mouvement par un tube de commande (3) qui est relié à un tuyau d'air comprimé (6) et qui est maintenu dans une pièce intermédiaire élastique (4) agencée dans le carter (1), par des éléments en saillie radiaux,
caractérisé en ce que la pièce intermédiaire (4) est maintenue dans le carter (1) par un élément en saillie radial circulaire avant (12) du carter et par une bague de sécurisation arrière (14, 16) logée dans une rainure (16) pratiquée dans le carter (1).

2. Mouton de forage selon la revendication 1,
caractérisé en ce que la bague de sécurisation (14, 16) consiste en un matériau élastique.

3. Mouton de forage selon la revendication 1 ou 2,
caractérisé par une plaque de compression (17) agencée entre la pièce intermédiaire (4) et la bague de sécurisation (16).

4. Mouton de forage selon l'une ou plusieurs des revendications 1 à 3,
caractérisé par une bague de sécurisation en plusieurs parties (14, 16).

5. Mouton de forage selon l'une ou plusieurs des revendications 1 à 4,
caractérisé en ce que la plaque de compression (17) est munie d'une arête de sécurisation.

6. Mouton de forage selon l'une ou plusieurs des revendications 1 à 5,
caractérisé en ce que la pièce intermédiaire (4) consiste en une bague en matériau élastomère munie d'ouvertures axiales (5) pour l'évacuation de l'air.

7. Mouton de forage selon l'une ou plusieurs des revendications 1 à 6,
caractérisé en ce que le tuyau d'air comprimé (6) est fixé moyennant un assemblage vissé (7) au tube de commande (3).
